# EUROPÄISCHE PATENTSCHRIFT

(11) **EP 2 532 051 B1**
(45) Veröffentlichungstag und Bekanntmachung des Hinweises auf die Patenterteilung: **03.08.2016**
(21) Anmeldenummer: 11722341.2
(22) Anmeldetag: 29.04.2011
(51) Int. Cl.: H01R 4/04, H01R 12/61

(54) **KONTAKTIERUNGS- UND VERBINDUNGSANORDNUNG AUF DER BASIS VON IN EINEM GEHÄUSE EINGEBRACHTEN FOLIENLEITERN**
CONTACT-MAKING AND CONNECTION ARRANGEMENT ON THE BASIS OF FILM CONDUCTORS INTRODUCED IN A HOUSING
SYSTÈME DE MISE EN CONTACT ET DE CONNEXION BASÉ SUR DES CONDUCTEURS À FEUILLE INSÉRÉS DANS UN BOÎTIER

(30) Priorität: 30.04.2010 DE 102010018858
(43) Veröffentlichungstag der Anmeldung: 12.12.2012
(73) Patentinhaber: FEW Fahrzeugelektrikwerk GmbH & Co. KG, 04442 Zwenkau (DE)
(72) Erfinder: JENRICH, André, 04158 Leipzig (DE)
(74) Vertreter: Kruspig, Volkmar
(86) Internationale Anmeldenummer: PCT/EP2011/056845
(87) Internationale Veröffentlichungsnummer: WO 2011/135077

(56) Entgegenhaltungen:
- WO-A2-2008/109044
- DE-A1- 19 832 011
- US-A1- 2007 042 623

## Beschreibung

Die Erfindung betrifft eine Kontaktierungs- und Verbindungsanordnung auf der Basis von in einem Gehäuse eingebrachten Folienleitern, wobei Enden der Folienleiter einen Kontaktierungsabschnitt aufweisen und mindestens teilweise übereinander liegen, gemäß Oberbegriff des Patentanspruchs 1.

Es ist bekannt, Folienanschlüsse als flach ausgebildete Leiter zur Stromversorgung von Heizfeldern von Verbundglasscheiben, insbesondere für deren Verwendung im Automobilbau einzusetzen.

Hierbei werden üblicherweise stromführende Leiter außerhalb des Glasverbunds durch Kabel mit entsprechenden Verbindungsmöglichkeiten, die sich in einem Gehäuse befinden, zum Bordnetz ausgeführt. Die vorhandenen Kabel und Gehäuse stören jedoch den Fertigungsablauf bei der Herstellung der Verbundglasscheiben, so dass auf alternative und kostenseitig unattraktive Fertigungsabläufe zurückgegriffen werden muss.

Es wurde daher bereits vorgeschlagen, die Fertigung der Scheiben nur mit Folienleitern auf Kaptonbasis, d.h. auf der Basis von Polyimid-Folien zu realisieren und die Kontaktierung der notwendigen Kabel/Gehäuse-Verlängerung nachträglich durch Löten auszuführen. Aber auch diese Technologie ist nicht optimal, da Probleme beim nachträglichen Abdichten der Verbindungsstellen entstehen. Auch das Herstellen einer Lotverbindung führt zu erheblichen kostenseitigen Aufwendungen.

Eine Anordnung gemäß dem Oberbegriff des Anspruchs 1 ist aus DE 198 32 01 A1 bekannt.

Aus dem Vorgenannten ist es daher Aufgabe der Erfindung, eine weiterentwickelte Kontaktierungs- und Verbindungsanordnung auf der Basis von in einem Gehäuse eingebrachten Folienleitern, deren Enden einen Kontaktierungsabschnitt aufweisen, anzugeben, wobei die technische Umsetzung ohne zusätzliches Fertigungsequipment möglich wird.

Die Lösung der Aufgabe der Erfindung erfolgt durch die Merkmalskombination gemäß Patentanspruch 1, wobei die Unteransprüche mindestens zweckmäßige Ausgestaltungen und Weiterbildungen darstellen.

Es wird demnach von einer Kontaktierungs- und Verbindungsanordnung auf der Basis von in einem Gehäuse eingebrachten Folienleitern ausgegangen, wobei Enden der Folienleiter einen Kontaktierungsabschnitt aufweisen und mindestens teilweise übereinander liegen. Als Folienleiter kommen bevorzugt Polyimid-Isolierfolien zum Einsatz, die entweder eine leitfähige Beschichung aufweisen oder wobei zwischen zwei derartigen Isolierfolien eine leitfähige Zwischenschicht vorhanden ist. Polyimid-Folien weisen eine hohe Durchschlagfestigkeit sowie eine sehr gute Wärmeleitfähigkeit bei extremer Temperaturbeständigkeit auf.

Erfindungsgemäß wird zwischen den zueinander weisenden Kontaktierungsabschnitten der Folienleiter ein doppelseitig selbstklebendes oder mit einem Kleber beschichteten leitfähiges Vliesmaterial, z.B. in Form eines Vliesmaterialstreifens angeordnet. Das Vliesmaterial verbindet die Enden der Folienleiter mechanisch und elektrisch.

Das Gehäuse, welches den Kontaktierungsabschnitt aufnimmt, ist in der Ebene der eingebrachten Folienleiter geteilt ausgeführt, wobei die Gehäuseteile bevorzugt Halbschalen bilden und in mindestens einer Halbschale stempelartige Vorsprünge vorgesehen sind.

Die vorerwähnten stempelartigen Vorsprünge führen zu einer Verformung der Kontaktierungsabschnittderart, dass eine Reduzierung des elektrischen Übergangswiderstands im Verbindungsabschnitt eintritt.

Dabei ist vorgesehen, dass die stempelartigen Vorsprünge die Kontaktierungsabschnitte der Enden der Folienleiter nicht durchdringen, sondern lediglich die erwähnte Verformung bewirken.

Ausgestaltend weist eine der Gehäusehalbschalen stiftförmige Vorsprünge und die weitere der Gehäusehalbschalen hohlzylindrische Abschnitte oder Vorsprünge auf, wobei die stiftförmigen Vorsprünge und die hohlzylindrischen Abschnitte oder Vorsprünge im Wesentlichen komplementär und kongruent ausgebildet sind, um vom jeweiligen stiftförmigen Vorsprung geprägte Teile der Kontaktierungsabschnitterln den komplementären Abschnitt oder Vorsprung durchstoßungsfrei eindringen zu lassen. Beim Zusammenfügen der Gehäusehalbschalen unter Wirkung der stiftförmigen Vorsprünge und der hohlzylindrischen Abschnitte oder Vorsprünge ergibt sich eine Pressung mit Verdichtung des leitfähigen Vliesmaterials, so dass auch dessen Leitfähigkeit und Stromtragfähigkeit erhöht ist.

Die Gehäusehalbschalen können durch ein Folien- oder Filmgelenk verbunden sein, so dass sich die Montage weiter vereinfacht.

Im Gehäuse ist darüber hinaus ein wärmeaktivierbares Klebstoffdepot befindlich, um nach Schließen des Gehäuses durch Wärmezuführung von außen eine Abdichtung zu bewirken. Hierbei wird das Klebstoffdepot in einen fließfähigen Zustand versetzt mit bei Abkühlung eintretender Aushärtung. Nachtragliche Abdichtmaßnahmen können entfallen.

An den freien Enden der stiftförmigen Vorsprünge ist jeweils ein Radius ausgebildet, um eine Zerstörung der Kontaktierungsabschnitte der Folienleiter zu vermeiden.

Die Gehäusehälften können über Snap-in-Verbindungen untereinander bzw. gegeneinander fixiert werden.

Bevorzugt in den Eckbereichen der Gehäusehalbschalen befinden sich noch Zentriernasen und komplementäre Zentrierrücksprünge, wodurch sichergestellt ist, dass die stiftförmigen Vorsprünge und die zugeordneten hohlzylindrischen Abschnitte oder Vorsprünge in ihrer gewünschten Lagezuordnung stehen.

Bei einer Ausführungsform der Erfindung besitzt mindestens eine der Gehäusehalbschalen eine flache Wannenform.

Mit der vorliegenden Lehre stellen sich erhebliche Kosteneinsparungen während der Fertigung von mit Heizfeldern versehenen Verbundglasscheiben ein. Die Kontaktierung und Verbindung der Folienleiter erfolgt durch Kleben, ohne dass zusätzliches Fertigungsequipment notwendig wird. Durch die Nutzung hitzeaktivierbarer Klebstoffdepots innerhalb des Gehäuses stellt sich eine ausreichende Dichtigkeit, insbesondere gegen das Eindringen von Feuchtigkeit ein. Letztendlich erfolgt eine Reduzierung der Übergangswiderstände durch die Prägung des Kupferfolienverbunds einschließlich des leitfähigen Vliesmaterials.

Die Erfindung soll nachstehend anhand eines Ausführungsbeispiels sowie unter Zuhilfenahme von Figuren näher erläutert werden.

Hierbei zeigen:
- Fig. 1: ein geöffnetes Gehäuse mit eingebrachten Folienleitern und freigelegtem Kontaktierungsabschnitt;
- Fig. 2: eine Darstellung ähnlich derjenigen nach Fig. 1, jedoch in geschlossener Gehäuseform;
- Fig. 3: Gehäusehalbschalen mit äußerer komplementärer Kontur sowie in einer der Gehäusehalbschalen befindlichen stiftförmigen Vorsprüngen sowie in der weiteren Gehäusehalbschale angeordneten hohlzylindrischen Abschnitten und
- Fig. 4: eine Detaildarstellung der stiftförmigen Vorsprünge sowie der hohlzylindrischen Abschnitte, jeweils befindlich in einer der Gehäusehälften nach Fig. 3.

Bei der Darstellung nach den Figuren wird von zwei Gehäusehälften 1 und 2, ausgebildet als Unterteil 1 und Oberteil 2, ausgegangen. In den inneren Randbereichen der Gehäusehälften 1 und 2 ist ein Klebstoffdepot 3 befindlich, welches wärmeaktivierbar ist.

Bei der Darstellung nach Fig. 1 wird ein erster Folienleiter 4, der zur in der Figur nicht dargestellten Scheibe führt, eingebracht. Ein zweiter Folienleiter 5 steht mit einer nicht dargestellten Anschlusslitze in Verbindung.

Freigelegte Kontaktierungsabschnitte 6 werden unter Zwischenlage eines leitfähigen, doppelseitig klebenden Vliesmaterials elektrisch und mechanisch verbunden.

Mit Aufsetzen des Gehäuseoberteils 2 ergibt sich die in der Fig. 2 dargestellte geschlossene Gehäusekonstruktion. Die in den Hälften des Gehäuses angelegten Depots aus hitzeaktivierbarem Kleber werden durch Wärmeeinwirkung in den fließfähigen Zustand versetzt mit der Folge, dass eine dichte Verbindung der Gehäusehälften 1 und 2 gegeben ist.

Eine Reduzierung des Übergangswiderstands bezogen auf die Kontaktierungsabschnitte und die Zwischenlage aus leitfähigem Vliesmaterial ist durch die Ausbildung gemäß den Darstellungen nach Fig. 3 und 4 ermöglicht.

Hierfür sind zunächst beispielhaft in der unteren Gehäusehälfte 1 hohlzylindrische Abschnitte oder Vorsprünge 7 bevorzugt matrixartig ausgebildet.

Der räumlichen Anordnung dieser hohlzylindrischen Abschnitte oder Vorsprünge 7 komplementär sind in der oberen Gehäusehälfte 2 stiftförmige Vorsprünge 8 vorhanden.

Details hierzu sind den Darstellungen A und B nach Fig. 4 entnehmbar.

Beim Zusammenfügen der Gehäusehälften 1 und 2, z.B. durch die Snap-in-Verbindung 9, üben die dann gegenüberliegenden hohlzylindrischen Abschnitte oder Vorsprünge 7 sowie die stiftförmigen Vorsprünge 8 eine Druckkraft und damit eine Verformung auf die Kontaktierungsabschnitte 6 (siehe Fig. 1) und die dazwischen befindliche in den Figuren nicht dargestellte Vliesmaterialschicht aus. Hierdurch wird eine Reduzierung der Übergangswiderstände durch die erfolgende Prägung des Kupferfolienverbunds bewirkt und eine Erwärmung im Kontaktübergangsbereich ausgeschlossen.

Zentriernasen 10 wirken mit Zentrierrücksprüngen 11 zusammen und stellen sicher, dass die gewünschte Zuordnungslage zwischen den stiftförmigen Vorsprüngen 8 sowie den hohlzylindrischen Abschnitten 7 gewährleistet bleibt.

Bei der Detaildarstellung nach Fig. 4 A ist eine Teilmenge stiftförmiger Vorsprünge 7 zu erkennen, die einen pilzförmigen Kopf 12 besitzen. Der pilzförmige Kopf 12 stellt einen angeformten Radius dar und verhindert ein ungewolltes Durchstoßen der mit dem Kopf in Kontakt kommenden Kupferleitbahn.

Gemäß Fig. 4 B ist eine Teilmenge hohlzylindrischer Vorsprünge 7 zu erkennen, die quasi eine Hülsenform besitzen. Der Innendurchmesser der hohlzylindrischen Vorsprünge 7 ist dabei gleich oder größer als der Außendurchmesser der stiftförmigen Vorsprünge 8 in deren Sockelbereich.

## Patentansprüche

1. Kontaktierungs- und Verbindungsanordnung auf der Basis von in einem Gehäuse eingebrachten Folienleitern (4,5), wobei Enden der Folienleiter (4,5) einen Kontaktierungsabschnitt (6) aufweisen und mindestens teilweise übereinander liegen,
das Gehäuse in der Ebene der eingebrachten Folienleiter (4,5) geteilt ausgeführt ist, wobei die.Gehäuseteile Halbschalen (1,2) bilden und in mindestens einer Halbschale (1,2) stempelartige Vorsprünge (7,8) vorgesehen sind, welche zu einer Verformung der Kontaktierungsabschnitt (6) führen derart, dass eine Reduzierung des elektrischen Übergangswiderstands der Verbindung eintritt,
**dadurch gekennzeichnet, dass**
zwischen den zueinander weisenden Kontaktierungsabschnitten (6) ein doppelseitig selbstklebendes oder mit einem Kleber beschichtetes leitfähiges Vliesmaterial befindlich ist, welches die Enden der Folienleiter (4,5) mechanisch und elektrisch verbindet und eine der Gehäusehalbschalen (2) stiftförmige Vorsprünge (8) und die weitere der Gehäusehalbschalen (1) hohlzylindrische Abschnitte oder Vorsprünge (7) aufweist, wobei die stiftförmigen Vorsprünge (8) und die hohlzylindrischen Abschnitte oder Vorsprünge (7) im Wesentlichen komplementär und kongruent ausgebildet sind, um vom jeweiligen stiftförmigen Vorsprung (8) geprägte Teile der Kontaktierungsabschnitten (6), in die komplementären Abschnitte oder Vorsprünge (7) durchstoßungsfrei eindringen zu lassen.

2. Anordnung nach Anspruch 1 ,
**dadurch gekennzeichnet, dass**
die Gehäusehalbschalen (1,2) durch ein Film- oder Foliengelenk verbunden sind.

3. Anordnung nach einem der vorangegangenen Ansprüche,
**dadurch gekennzeichnet, dass**
im Gehäuse ein wärmeaktivierbarers Klebstoffdepot (3) ist, um nach Schließen des Gehäuses eine Abdichtung zu bewirken.

4. Anordnung nach einem der vorangegangenen Ansprüche,
**dadurch gekennzeichnet, dass**
an den freien Enden der stiftförmigen Vorsprünge (8) jeweils ein Radius ausgebildet ist.

5. Anordnung nach einem der vorangegangenen Ansprüche,
**dadurch gekennzeichnet, dass**
die Gehäusehälften (1,2) über eine Snap-in-Verbindung (9) untereinander fixierbar sind.

6. Anordnung nach einem der vorangegangenen Ansprüche,
**dadurch gekennzeichnet, dass**
bevorzugt in Eckbereichen der Gehäusehalbschalen (1,2) Zentriernasen (10) und Zentrierrücksprünge (11) befindlich sind.

7. Anordnung nach einem der vorangegangenen Ansprüche,
**dadurch gekennzeichnet, dass**
mindestens eine der Gehäusehalbschalen (1,2) eine flache Wannenform besitzt.

## Claims

1. A contact making and connection arrangement based on foil conductors (4, 5) introduced in a housing, wherein ends of the foil conductors (4, 5) include a contacting section (6) and are arranged at least partially above one another, wherein the housing is configured split in a level of the introduced foil conductors (4, 5), wherein housing elements form half-shells (1, 2) and plunger shaped protrusions (7, 8) are provided in at least one half-shell (1, 2), wherein the plunger shaped protrusions cause a deformation of the contacting sections (6) so that a reduction of an electric transition resistance of the connection is caused,
**characterized in that**
a conductive fleece material that is self-adhesive on both sides or coated with a glue is arranged between the contacting sections (6) that are oriented towards each other wherein the fleece material connects ends of the foil conductors (4, 5) mechanically and electrically and one of the housing half-shells (2) includes pin shaped protrusions (8) and another of the housing half-shells (1) includes hollow cylindrical sections or protrusions (7) wherein the pin shaped protrusions (8) and the hollow cylindrical sections or the protrusions (7) are essentially configured complementary and congruent in order to have portions of the contacting sections (6) that are embossed by a respective pin shaped protrusion (8) penetrate the complementary sections or protrusions (7) without punching through them.

2. The arrangement according to claim 1,
**characterized in that**
the housing half-shells (1, 2) are connected by a film or foil link.

3. The arrangement according to one of the preceding claims,
**characterized in that**
a heat activatable glue depot (3) is arranged in the housing so that a seal is provided after the housing is closed.

4. The arrangement according to one of the preceding claims,
**characterized in that**
a radius is respectively provided at free ends of the pin shaped protrusions (8).

5. The arrangement according to one of the preceding claims,
**characterized in that**
the housing halves (1, 2) are attachable at each other by a snap locking connection (9).

6. The arrangement according to one of the preceding claims,
**characterized in that**
the centering lugs (10) and centering recesses (11) are advantageously arranged in corner portions of the housing half-shells (1, 2).

7. The arrangement according to one of the preceding claims,
**characterized in that**
at least one of the housing half-shells (1, 2) has a flat tub shape.

## Revendications

1. Système de mise en contact et de connexion basé sur des conducteurs en feuille (4, 5) insérés dans un boîtier, dans lequel les extrémités des conducteurs en feuille (4, 5) comprennent une partie de mise en contact (6) et sont superposées au moins partiellement et le boîtier est réalisé subdivisé dans le plan des conducteurs en feuille (4, 5) insérés, les parties de boîtier formant des demi-coques (1, 2), et des saillies (7, 8) en forme de poinçon sont prévues dans au moins une demi-coque (1, 2) qui provoquent une déformation de la partie de mise en contact (6), de telle sorte qu'il se produit une réduction de la résistance de contact électrique de la connexion,
**caractérisé en ce que**
entre les parties de mise en contact (6) orientées l'une vers l'autre, il est prévu un matériau non tissé conducteur adhésif double face ou revêtu d'une colle, qui relie mécaniquement et électriquement les extrémités des conducteurs en feuille (4, 5), et l'une des demi-coques de boîtier (2) comprend des saillies (8) en forme de tige et l'autre des demi-coques de boîtier (1) comprend des parties ou saillies cylindriques creuses (7), les saillies (8) en forme de tige et les parties ou saillies cylindriques creuses (7) étant réalisées de façon sensiblement complémentaire et congruente, afin de faire pénétrer sans perforation des éléments, marqués par la saillie respective en forme de tige (8), des parties de mise en contact (6) dans les parties ou saillies complémentaires (7).

2. Système selon la revendication 1,
**caractérisé en ce que**
les demi-coques de boîtier (1, 2) sont reliées par une articulation à film ou en feuille.

3. Agencement selon l'une des revendications précédentes,
**caractérisé en ce que**
dans le boîtier se trouve un dépôt de colle (3) activable à la chaleur pour assurer une étanchéité après avoir fermé le boîtier.

4. Agencement selon l'une des revendications précédentes,
**caractérisé en ce que**
un rayon respectif est réalisé aux extrémités libres des saillies (8) en forme de tige.

5. Agencement selon l'une des revendications précédentes,
**caractérisé en ce que**
les moitiés (1, 2) du boîtier sont susceptibles d'être fixées entre elles au moyen d'une liaison à encliquetage (9).

6. Agencement selon l'une des revendications précédentes,
**caractérisé en ce que** des ergots de centrage (10) et des retraits de centrage (11) se trouvent de préférence dans des zones en coin des demi-coques de boîtier (1,2).

7. Agencement selon l'une des revendications précédentes,
**caractérisé en ce que**
l'une au moins des demi-coques de boîtier (1,2) possède une forme en cuve aplatie.
